# EUROPÄISCHE PATENTSCHRIFT

(11) **EP 4 435 221 B1**
(45) Veröffentlichungstag und Bekanntmachung des Hinweises auf die Patenterteilung: **18.06.2025**
(21) Anmeldenummer: 24159009.0
(22) Anmeldetag: 22.02.2024
(51) Int. Cl.: E06B 1/60

(54) **ZARGENBEFESTIGUNGSHAKEN, MONTAGESET, ZARGE UND MONTAGEVERFAHREN**
FRAME FIXING HOOK, MOUNTING SET, FRAME AND MOUNTING METHOD
CROCHET DE FIXATION DE CHÂSSIS, ENSEMBLE DE MONTAGE, CHÂSSIS ET PROCÉDÉ DE MONTAGE

(30) Priorität: 24.03.2023 DE 102023107557; 12.01.2024 DE 102024100854
(43) Veröffentlichungstag der Anmeldung: 25.09.2024
(73) Patentinhaber: Huga KG, 33335 Gütersloh (DE)
(72) Erfinder: Huep, Michael, 32107 Bad Sulzuflen (DE); Broxtermann, Hubert, 33378 Rheda-Wiedenbrück (DE)
(74) Vertreter: KASTEL Patentanwälte PartG mbB

(56) Entgegenhaltungen:
- BE-A- 835 354
- DE-A1- 102020 130 052

## Beschreibung

Die Erfindung betrifft einen Zargenbefestigungshaken zur Montage an der Rückseite einer Zarge, um diese bei einer schaumlosen Montage an einer in eine Türlaibung eingebrachten wandseitigen Wandbefestigungsschraube einzuhängen. Weiter betrifft die Erfindung ein Montageset und eine Zarge mit mehrerer solcher Zargenbefestigungshaken. Außerdem betrifft die Erfindung ein Montageverfahren zur Montage einer solchen Zarge.

Zum technologischen Hintergrund wird auf folgende Literaturstellen verwiesen, die bereits eine schaumlose Zargenmontage unter Einhängen von an der Zarge angebrachten Zargenbefestigungshaken an vorher in bestimmter Position in einer Leibung eingebrachten Wandbefestigungsschrauben offenbaren:
[1] DE 10 2020 130 052 A1
[2] DE 72 24 769 U
[3] DE 10 2017 119 445 A1

Die Erfindung hat sich zur Aufgabe gestellt, funktionell verbesserte Zargenbefestigungshaken und eine verbesserte Handhabung derselben zu schaffen.

Zum Lösen dieser Aufgabe schafft die Erfindung einen Zargenbefestigungshaken nach Anspruch 1. Ein Montageset mit Zargenbefestigungshaken und zugehörigen Wandbefestigungsschrauben, eine Zarge und deren Montageverfahren sind in den Nebenansprüchen angegeben.

Vorteilhafte Ausgestaltungen sind Gegenstand der Unteransprüche.

Gemäß einem ersten Aspekt betrifft die Erfindung einen Zargenbefestigungshaken zur Montage an der Rückseite einer Zarge, um diese bei einer schaumlosen Montage an einer in eine Türleibung eingebrachten wandseitigen Wandbefestigungsschraube einzuhängen. Der Zargenbefestigungshaken hat einen Einhängebereich zum Einhängen eines Schraubenkopfs der Wandbefestigungsschraube. Der Einhängebereich weist eine längliche Öffnung zur verschiebbaren hintergreifenden Aufnahme des Schraubenkopfes der Wandbefestigungsschraube auf. Der Zargenbefestigungshaken weist weiter eine Zargenbefestigungseinrichtung zur Befestigung des Zargenbefestigungshaken an der Zarge aufweist. Die Zargenbefestigungseinrichtung ist einstellbar, um die Position, an der der Zargenbefestigungshaken an der Zarge befestigt wird, in Richtung quer zur Erstreckung der länglichen Öffnung einzustellen.

Bei einigen Ausführungsformen weist die Zargenbefestigungseinrichtung eine erste Befestigungslasche und eine zweite Befestigungslasche zur Befestigung des Zargenbefestigungshakens an der Zarge auf.

Bei einigen Ausführungsformen ist die erste Befestigungslasche an einer ersten Seite des Einhängebereichs angeordnet, und die zweite Befestigungslasche ist an einer der ersten Seite gegenüberliegenden zweiten Seite des Einhängebereichs angeordnet. Insbesondere erstrecken sich die Befestigungsbereiche bei einigen Ausführungsformen in Richtung quer zur Erstreckung der länglichen Öffnung von dem Einhängebereich weg.

Bei einigen Ausführungsformen erstrecken sich die erste und zweite Befestigungslasche auf gegenüberliegenden Enden in Richtung längs zur länglichen Öffnung von dem Einhängebereich weg. Insbesondere bilden die erste und die zweite Befestigungsbereiche die schmalen Enden oder Schmalendbereiche des Zargenbefestigungshakens bilden.

Insbesondere wird im bestimmungsgemäßen Gebrauch die längliche Öffnung in der Höhenrichtung der Zarge ausgerichtet.

Bei einem derartigen bestimmungsgemäßen Gebrauch werden die Schmalendbereiche - die Endbereich des Zargenbefestigungshakens in Erstreckungsrichtung der länglichen Öffnung - oben und unten angeordnet.

Der Zargenbefestigungshaken kann so sehr schmal ausgebildet werden und ist auch für schmale Zargen oder für schmale Wandbereiche geeignet.

Bei einigen Ausführungsformen ist vorgesehen, dass die Zargenbefestigungseinrichtung einen in der Position einstellbaren Anschlag zum Anschlagen gegen ein Zargenbefestigungsmittel aufweist.

Bei einigen Ausführungsformen ist vorgesehen, dass die Zargenbefestigungseinrichtung wenigstens ein Langloch mit einem entfernbaren Begrenzungsmittel zur Begrenzung einer Verschiebbarkeit eines Zargenbefestigungsmittels, das durch das Langloch hindurchgreift, in dem Langloch aufweist.

Vorzugsweise erstreckt sich das wenigstens eine Langloch quer zur Erstreckungsrichtung der länglichen Öffnung des Einhängebereichs. Im bestimmungsgemäßen Gebrauch wird das wenigstens eine Langloch insbesondere in Tiefenrichtung der Laibung angeordnet.

Bei einigen Ausführungsformen ist vorgesehen, dass jede Befestigungslasche ein solches Langloch hat. Bei einigen Ausführungsformen ist vorgesehen, dass jede Befestigungslasche als Begrenzungsmittel wenigstens einen in das jeweilige Langloch hineinragenden entfernbaren Zapfen hat.

Bei einigen Ausführungsformen ist vorgesehen, dass der wenigstens eine Zapfen von einem schmalen Ende des Langlochs in das Langloch hineinragt.

Bei einigen Ausführungsformen ist vorgesehen, dass ein Paar Zapfen von gegenüberliegenden Seiten in das Langloch hineinragt.

Bei einigen Ausführungsformen ist vorgesehen, dass der wenigstens eine Zapfen herausbrechbar ist.

Bei einigen Ausführungsformen ist vorgesehen, dass der wenigstens eine Zapfen eine Sollbruchstelle aufweist.

Bei einigen Ausführungsformen ist vorgesehen, dass ein weiterer Befestigungsbereich oder eine gegenüber dem Langloch kleinere Öffnung oder Bohrung zur Sicherung der Position des Zargenbefestigungshaken an der Zarge bei entferntem Begrenzungsmittel vorgesehen ist.

Bei einigen Ausführungsformen ist vorgesehen, dass der Einhängebereich eine längliche Öffnung zur verschiebbaren hintergreifenden Aufnahme des Schraubenkopfes der Wandbefestigungsschraube aufweist, wobei die längliche Öffnung einen sich zu der ersten Seite hin öffnenden Einführbereich zum Einführen des Schraubenkopfes in den Einhängebereich und eine länglichen Schraubenkopfaufnahmebereich mit einer Öffnungsberandung mit zwei gegenüberliegenden im Wesentlichen parallelen geradlinigen Randbereichen hat, wobei die Öffnungsberandung von einer Auflagefläche der Zargenbefestigungseinrichtung, die zur Auflage an der Zarge bestimmt ist, beabstandet ist, um den Schraubenkopf zu hintergreifen.

Bei einigen Ausführungsformen ist der Zargenbefestigungshaken in einer ersten Variante zur Anbringung an einem linken Zargenholm ausgebildet und in einer spiegelbildlichen zweiten Variante zur Anbringung an einem rechten Zargenholm ausgebildet. Bei einigen Ausführungsformen ist der Zargenbefestigungshaken derart symmetrisch ausgebildet, dass er sowohl links als auch rechts verwendbar ist.

Bei einigen Ausführungsformen weist der Zargenbefestigungshaken nur die ersten und die zweiten Befestigungslasche auf. Die erste und die zweite Befestigungslasche können an einem schmalen Endbereich jeweils seitlich vorstehen. Bei anderen Varianten bilden die erste und zweite Befestigungslasche die sich gegenüberliegenden, jeweils im Gebrauch nach oben bzw. unten auszurichtenden schmalen Enden des Zargenbefestigungshakens.

Bei einigen Ausführungsformen, die jeweils nur als linke oder als rechte Zargenbefestigungshaken verwendbar sind, ist der Einhängebereich U-förmig ausgebildet. Bei einigen Ausführungsformen ist der Einhängebereich C-Förmig ausgebildet.

Bei einigen Ausführungsformen, die jeweils nur als linke oder als rechte Zargenbefestigungshaken verwendbar sind, ist ein näher zur zweiten Seite positionierter zweiter geradliniger Randbereich der länglichen Öffnung länger als der gegenüberliegende erste geradlinige Randbereich. Der Einführbereich kann an dem nach unten auszurichtenden Ende ausgebildet sein - dieses kann entsprechend offen als Einführbereich ausgebildet sein. Bei anderen, derzeit bevorzugten Ausführungsformen ist der Einführbereich als seitlicher Einführbereich an der ersten Seite zwischen dem ersten geradlinigen Randbereich und dem nach unten auszurichtenden Ende des Zargenbefestigungshakens - welches bevorzugt als Befestigungslasche ausgebildet ist - ausgebildet.

Bei einigen Ausführungsformen ist wenigstens einer der geradlinigen Randbereiche, insbesondere ein kürzer ausgeführter und/oder frei - insbesondere an dem Einführbereich - endender geradliniger Randbereich mit einer Verstärkungsrippe versehen. Vorzugsweise ist die Verstärkungsrippe an der im bestimmungsgemäßen Gebrauch von der Zarge weg weisenden und zur Laibung hin weisenden Seite des Zargenbefestigungshakens vorgesehen. Vorzugsweise erstreckt sich die Verstärkungsrippe von dem Zargenbefestigungsbereich ausgehend in Richtung der Erstreckung der länglichen Öffnung. Vorzugsweise ist die Verstärkungsrippe in einem Bereich vorgesehen, an dem sich auf der gegenüberliegenden Seite des geradlinigen Randbereichs eine Nut, Stufe oder Ausnehmung zur Aufnahme des Schraubenkopfes des Wandbefestigers befindet.

Bei einigen Ausführungsformen, die beidseitig verwendbar sind, ist zumindest der Einhängebereich oder der gesamte Zargenbefestigungshaken symmetrisch zu einer Mittelebene ausgebildet ist, die senkrecht zur Längserstreckungsrichtung der länglichen Öffnung verläuft. Diese Doppelausführung ist bei einigen Ausführungsformen mit einer ersten bis vierten sich seitlich quer zur Erstreckung der länglichen Öffnung wegstehenden Befestigungslasche versehen. Bei anderen Ausführungsformen ist auch diese Doppelausführung an den im Gebrauch nach oben oder unten auszurichtenden Schmalendbereichen mit der ersten und zweiten sich längs zur länglichen Öffnung weg erstreckenden Befestigungslasche versehen.

Bei einigen Ausführungsformen ist vorgesehen, dass jede Befestigungslasche mittels mehrerer abgeschrägter Verstärkungsrippen mit dem Einhängebereich verbunden ist.

Bei einigen Ausführungsformen ist vorgesehen, dass auf der der Zarge zuzuwendenden Seite des Einhängebereichs eine abgerundete Nut zur Aufnahme des Schraubenkopfes vorgesehen ist.

Gemäß einem weiteren Aspekt betrifft die Erfindung ein Set zur schaumlosen Montage einer Zarge, umfassend mehrere Zargenbefestigungshaken nach einer der voranstehenden Ausgestaltungen sowie Wandbefestigungsschrauben zum Einschrauben mit definierter Schraubenkopfposition in der Laibung, an der die Zargenbefestigungshaken einzuhängen sind.

Gemäß einem weiteren Aspekt betrifft die Erfindung eine Zarge, insbesondere aus Holzwerkstoffen, umfassend ein solches Set und/oder mehrere Zargenbefestigungshaken nach einer der voranstehenden Ausgestaltungen.

Gemäß einem weiteren Aspekt schafft die Erfindung ein Montageverfahren zur Montage einer vorgenannten Zarge und/oder zur Montage einer Zarge mittels Befestigungshaken nach einer der voranstehenden Ausgestaltungen oder mittels eines vorgenannten Sets, umfassend die Schritte
Einschrauben der Wandbefestigungsschrauben an vorbestimmten Stellen in der Leibung,
Befestigen der Zargenbefestigungshaken an werkseitig eingebrachten Bohrungen in der Zarge und
Einhängen der Zargenbefestigungshaken an den Schraubköpfen der Wandbefestigungsschrauben, wobei eine dreidimensionale Verstellung vorgenommen wird durch
   - Verstellung in der Höhe durch das Rutschen der Wandbefestigungsschraube im Einhängebereich des Zargenbefestigungshakens;
   - Verstellung in der Leibungstiefe durch
      ∘ das Einstellen der Zargenbefestigungseinrichtung oder
      ∘ Einstellen des Anschlags oder
      ∘ Entfernen des Begrenzungsmittels oder
      ∘ Herausbrechens der Zapfen in den Langlöchern;
   - seitliche Verschiebung der Zarge durch die Veränderung der Einschraubtiefe der zugehörigen Wandbefestigungsschrauben.

Es ist bevorzugt, dass eine genaue Positionierung der Zargenbefestigungshaken auf der Zargenrückseite beim Befestigen der Zargenbefestigungshaken erfolgt durch
- die genauen Bohrungen der Befestigungspunkte auf der Zargenrückseite;
- die Länge der Zapfen, deren Abstand den Schraubendurchmesser entsprechen,
- den Schraubenkopf der zargenseitigen Befestigungsschrauben, der in dem Langloch nur minimales Spiel hat.

Ausführungsformen der Erfindung betreffen einen verbesserten Haken zur schaumlosen Montage von Zargen.

Haken bevorzugter Ausgestaltungen der Erfindung haben wenigstens einen oder mehrere der folgenden Vorteile.

Einige Ausführungsformen des Hakens haben folgende Vorteile:
- In einer Doppelausführung ist der Haken rechts-links verwendbar und in einer alternativen, einseitigen Ausführung im Materialeinsatz sparsamer
- Die Montage der Zarge ist 3D-verstellbar
   ∘ In der Höhe verstellbar, durch das Rutschen der Schraube im Haken
   ∘ In der Leibungstiefe verstellbar, durch das Herausbrechen der Zapfen in den kleinen Langlöchern
   ∘ Die seitliche Verschiebung erfolgt durch die Veränderung der Einschraubtiefe der zugehörigen Wandbefestigungsschrauben
- Eine genaue Positionierung der Haken auf der Zargenrückseite lässt sich erreichen durch
   ∘ die genauen Bohrungen der Befestigungspunkte auf der Zargenrückseite
   ∘ die Zapfenlänge, deren Abstand dem Schraubendurchmesser von zargenseitigen Befestigungsmitteln, insbesondere Hakenbefestigungsschrauben, entsprechen
   ∘ dem Schraubenkopf zargenseitiger Hakenbefestigungsschrauben, der in dem Langloch nur minimales Spiel hat
- Stabilisierung der Haken in sich durch
   ∘ mehrere, insbesondere acht, Schrägen an den Laschen
   ∘ rückseitige gerundete Nut mit Anpassung an den Schraubenkopf der Wandbefestigungsschraube
- Leichtes Einführen der Wandbefestigungsschraube durch die wenigstens eine oder beidseitige Schrägen an der Hakenöffnung - Einführbereich
- Geringes Spiel in Haken für Schraubenkopf und Schraubenschaft der Wandbefestigungsschrauben
- Kleine Bohrungen in den Laschen, um ein mögliches Verrutschen der Haken beim zweiten Festschrauben (nach dem Herausbrechen der Zapfen) zu verhindern (Zurück rutschen zum alten Befestigungspunkt)

Einige weitere Ausführungsformen des Hakens haben folgende Vorteile:
- Der Haken hat eine rechte und linke Ausführung und benötigt daher weniger Material als eine doppelte Ausführung.
- Die Schrauben sitzen - bei bestimmungsgemäßem Gebrauch - oben und unten am Haken; der Haken ist daher auch für schmalere Wände geeignet
- Die Montage der Zarge ist 3D-verstellbar:
   ∘ In der Höhe verstellbar, durch das Rutschen der Schraube im Haken
   ∘ In der Leibungstiefe verstellbar, durch das Herausbrechen der Zapfen in den kleinen Langlöchern
   ∘ Die seitliche Verschiebung erfolgt durch die Veränderung der Einschraubtiefe der zugehörigen Wandbefestigungsschrauben
- Eine genaue Positionierung der Haken auf der Zargenrückseite lässt sich erreichen durch:
   ∘ die genauen Bohrungen der Befestigungspunkte auf der Zargenrückseite
   ∘ die Zapfenlänge, deren Abstand dem Schraubendurchmesser von zargenseitigen Befestigungsmitteln, insbesondere Hakenbefestigungsschrauben, entsprechen
   ∘ dem Schraubenkopf der Hakenbefestigungsschrauben, der in dem Langloch nur minimales Spiel hat
- Stabilisierung der Haken in sich durch:
   ∘ Schrägen an den Laschen
   ∘ rückseitige gerundete Nut mit Anpassung an den Schraubenkopf der Wandbefestigungsschraube
- Leichtes Einführen der Wandbefestigungsschraube durch die wenigstens eine oder beidseitige Schrägen an der Hakenöffnung - Einführbereich
- Geringes Spiel in Haken für Schraubenkopf und Schraubenschaft der Wandbefestigungsschrauben

Ausführungsbeispiele werden im Folgenden anhand der beigefügten Zeichnungen näher erläutert. Darin zeigt:
- Fig. 1: eine perspektivische Ansicht einer ersten Ausführungsform eines Zargenbefestigungshakens von oben und von einer ersten Seite aus gesehen;
- Fig. 2: eine weitere perspektivische Ansicht der ersten Ausführungsform des Zargenbefestigungshakens von einer zweiten Seite und von oben gesehen;
- Fig. 3: eine Unteransicht der ersten Ausführungsform des Zargenbefestigungshakens mit Blick auf die einer bei Gebrauch an einer Rückseite einer Zarge anliegenden Unterseite des Zargenbefestigungshakens gemäß der ersten Ausführungsform;
- Fig. 4: eine teils transparente Draufsicht auf den Zargenbefestigungshaken gemäß der ersten Ausführungsform;
- Fig. 5: eine Ansicht wie in Fig. 4 des Zargenbefestigungshakens gemäß einer zweiten Ausführungsform;
- Fig. 6: eine Ansicht wie in Fig. 4 des Zargenbefestigungshakens gemäß einer dritten Ausführungsform in einer Variante zur Verwendung an einem linken Zargenholm;
- Fig. 7: einen Schnitt durch den Zargenbefestigungshaken der dritten Ausführungsform entlang der Linie B-B von Fig. 6;
- Fig. 8: eine Ansicht auf den Zargenbefestigungshaken der dritten Ausführungsforme von links in Fig. 6 gesehen;
- Fig. 9: eine perspektivische Ansicht des Zargenbefestigungshakens gemäß der dritten Ausführungsform;
- Fig. 10: eine Draufsicht auf den Zargenbefestigungshaken der dritten Ausführungsform in einer Variante zur Verwendung an einem rechten Zargenholm; und
- Fig. 11 und 12: unterschiedliche perspektivische Ansichten des Zargenbefestigungshakens von Fig. 10.

In den Figuren sind unterschiedliche Ausführungsformen eines Zargenbefestigungshakens 10 wiedergegeben, der als zargenseitiger Haken an einer Zarge bei einer Montage wie aus den Literaturstellen [1] bis [3] bekannt verwendbar ist. Fig. 1 bis 4 zeigen eine erste Ausführungsform einer Doppelausführung, in der der Zargenbefestigungshaken 10 rechts-links verwendbar ist und die Fig. 5 bis 12 zeigen eine zweite sowie eine dritte Ausführungsform des Zargenbefestigungshakens 10 in einer alternativen, einseitigen Ausführung, die sparsamer im Materialeinsatz ist, wobei unterschiedliche, spiegelbildliche Varianten zur Verwendung an einem linken oder rechten Zargenholm vorgesehen sind.

Der Zargenbefestigungshaken 10 ist demnach zur Montage an der Rückseite einer Zarge, um diese bei einer schaumlosen Montage an einer in eine Türlaibung eingebrachten wandseitigen Wandbefestigungsschraube einzuhängen, ausgerüstet. Die Zarge, die Türlaibung und die Wandbefestigungsschrauben sind hier nicht dargestellt, sie sind bei bevorzugten Ausgestaltungen wie in der Literaturstelle [1] gezeigt ausgebildet.

Der Zargenbefestigungshaken 10 weist einen Einhängebereich 12 zum Einhängen eines Schraubenkopfs der Wandbefestigungsschraube auf. Der Einhängebereich 12 weist eine längliche Öffnung 14 zur verschiebbaren hintergreifenden Aufnahme des Schraubenkopfes der Wandbefestigungsschraube auf.

Der Zargenbefestigungshaken 10 weist weiter eine einstellbare Zargenbefestigungseinrichtung 16 zur Befestigung des Zargenbefestigungshaken 10 an der Zarge auf. Die Zargenbefestigungseinrichtung 16 ist dazu eingerichtet, eine Befestigung in einer Richtung quer zur Erstreckung der länglichen Öffnung 14 des Einhängebereichs 12 wählbaren relativen Position von Zarge und Befestigungshaken zu ermöglichen, um so eine zusätzliche Einstellbarkeit der Position der Zarge zusätzlich zu der Verschiebbarkeit der Zarge durch Verschiebung der Wandbefestigungsschraube in der länglichen Öffnung 14 des Einhängebereichs 12 zu bieten. Hierzu ist die Zargenbefestigungseinrichtung 16 einstellbar, um die Position in Richtung quer zur Erstreckung der länglichen Öffnung 14 des Einhängebereichs 12 einzustellen. Insbesondere weist die Zargenbefestigungseinrichtung 16 einen einstellbaren Anschlag - Begrenzungsmittel 26 - zum Anschlagen gegen in die Zarge an vorgefertigten Positionen eingebrachten Zargenbefestigungsmitteln, wie vorstehenden Stiften oder in vorgefertigten Bohrungen eingesetzten zargenseitigen Schrauben auf.

Bei einigen Ausführungsformen, wie sie in den Zeichnungen dargestellt sind, weist die Zargenbefestigungseinrichtung 16 eine erste Befestigungslasche 20.1 und eine zweite Befestigungslasche 20.2 zur Befestigung des Zargenbefestigungshakens 10 an der Zarge auf.

Bei den in den Fig. 1 bis 5 dargestellten Ausführungsformen ist die erste Befestigungslasche 20.1 an einer ersten Seite 18 des Einhängebereichs 12 angeordnet und die zweite Befestigungslasche 20.2 ist an einer der ersten Seite 18 gegenüberliegenden zweiten Seite 22 angeordnet.

Die zur Aufnahme eines Wandbefestigers, wie insbesondere einer in der Laibung anzubringenden Schraube, ausgebildete längliche Öffnung 14 ist im bestimmungsgemäßen Gebrauch in Höhenrichtung (vertikal) anzuordnen, um die Zarge mit dem Zargenbefestigungshaken 10 einzuhängen.

Bei einigen Ausführungsformen, von denen Beispiele in den Fig. 6 bis 12 dargestellt sind, erstreckt sich die erste Befestigungslasche 20.1 von einem ersten Ende des Einhängebereichs 12, welches im bestimmungsgemäßen Gebrauch bei Befestigung an der Zarge nach oben gerichtet ist, weiter nach oben. Insbesondere erstrecken sich die erste und zweite Befestigungslasche 20.1, 20.2 auf gegenüberliegenden Enden in Richtung längs zur länglichen Öffnung 14 von dem Einhängebereich 12 weg. Bei einigen Ausführungsformen bilden der erste und der zweite Befestigungsbereich 20.1, 20.2 die schmalen Enden oder Schmalendbereiche 60 des Zargenbefestigungshakens 10. Diese schmalen Enden sind im bestimmungsgemäßen Gebrauch nach oben bzw. unten auszurichten.

Bei einigen Ausführungsformen, wie insbesondere einer in Fig. 5 sowie einer in Fig. 6 bis 12 dargestellten materialsparenden Ausführungsform sind nur eine erste und zweite Befestigungslasche 20.1, 20.2 vorgesehen. Bei einer in den Fig. 1 bis 4 dargestellten Doppelausführung zur wahlweisen rechts-/links-Verwendung sind bei einigen Ausführungsformen eine erste bis vierte Befestigungslasche 20.1-20.4 vorgesehen. Bei einer nicht näher dargestellten weiteren Ausführungsform der Doppelausführung sind ebenfalls nur die erste und die zweite Befestigungslasche 20.1, 20.2 in der in den Fig. 6 bis 12 dargestellten Anordnung, kombiniert mit der Ausgestaltung des Einhängebereichs 12 wie in Fig. 1 bis 4 vorgesehen.

Die Einstellbarkeit der Position an der Zargenbefestigungseinrichtung 16 kann unterschiedlich ausgebildet sein. Bei einigen Ausführungsformen ist vorgesehen, dass die Zargenbefestigungseinrichtung 16 wenigstens ein Langloch 24 mit einem entfernbaren Begrenzungsmittel 26 zur Begrenzung einer Verschiebbarkeit eines durch das Langloch 24 hindurchgreifenden Zargenbefestigungsmittels - insbesondere einer in die Zarge eingeschraubter Schraube - in dem Langloch 24 aufweist. Bei den dargestellten Ausführungsformen erstreckt sich das wenigstens eine Langloch 24 quer zur Erstreckungsrichtung der länglichen Öffnung 14 des Einhängebereichs. Im bestimmungsgemäßen Gebrauch wird das wenigstens eine Langloch 24 insbesondere horizontal, in Tiefenrichtung der Laibung angeordnet.

Bei einigen Ausführungsformen ist jede Befestigungslasche 20.1-20.4 mit dem Langloch 24 versehen. Vorzugsweise ist als Begrenzungsmittel wenigstens ein in das Langloch 24 hineinragender entfernbarer Zapfen 28 vorgesehen.

Bei einigen Ausführungsformen ragt der wenigstens eine Zapfen 28 von einem schmalen Ende 30 des Langlochs 24 aus in das Langloch 24 hinein. Bei einigen Ausführungsformen ragen die Zapfen 28 eines Paars Zapfen von gegenüberliegenden Seiten in das Langloch 24 hinein. Bei einigen Ausführungsformen ist der wenigstens eine Zapfen 28 herausbrechbar. Beispielsweise weist der wenigstens eine Zapfen 28 eine Sollbruchstelle auf oder ist so dünn ausgeführt, dass er mittels eines Standardwerkzeug leicht herausbrechbar ist.

Bei einigen Ausführungsformen ist ein weiterer Befestigungsbereich, insbesondere eine gegenüber dem Langloch 24 kleinere Öffnung oder Bohrung 34 zur Sicherung der Position des Zargenbefestigungshakens 10 an der Zarge bei entferntem Begrenzungsmittel 26 vorgesehen.

Bei den dargestellten Ausführungsformen ist vorgesehen, dass der Einhängebereich 12 die längliche Öffnung 14 zur verschiebbaren hintergreifenden Aufnahme des Schraubenkopfes der Wandbefestigungsschraube aufweist. Die längliche Öffnung 14 hat einen sich zu der ersten Seite 18 hin öffnenden Einführbereich 38 zum Einführen des Schraubenkopfes in den Einhängebereich 12 und einen länglichen Schraubenkopfaufnahmebereich 40. Der Schraubenkopfaufnahmebereich 40 ist mit einer Öffnungsberandung 42 mit zwei gegenüberliegenden im Wesentlichen parallelen geradlinigen Randbereichen 44.1, 44.2 versehen. Ein erster geradliniger Randbereich 44.1 begrenzt die längliche Öffnung 14 zur ersten Seite hin, und ein zweiter geradliniger Randbereich 44.2 begrenzt die längliche Öffnung 14 zur zweiten Seite hin.

Bei der in den Fig. 1 bis 4 gezeigten Doppelausführung ist der Einführbereich 38 in der Mitte des ersten geradlinigen Randbereichs 44.1 vorgesehen und weist an beiden Rändern eine Einführschräge 46 auf. Bei den in Fig. 5 bis 12 dargestellten Ausführungsformen ist der zweite geradlinige Randbereich 44.2 länger ausgeführt als der erste geradlinige Randbereich 44.1, der in einer Einführschräge 46 endet. Bei einigen Ausführungsformen, wie z.B. in Fig. 6 bis 12 dargestellt, weist der kürzere erste geradlinige Randbereich 44.1, der den Einführbereich 38 begrenzt, eine Verstärkungsrippe 58 auf.

Die Öffnungsberandung 42 ist - insbesondere durch Ausbildung einer Nut 48 auf der Unterseite 50 - von einer Auflagefläche 52 zur Auflage an der Zarge beabstandet. Die Auflagefläche 52 ist an der Zargenbefestigungseinrichtung 16, insbesondere der Befestigungslaschen 20.1-20.4 ausgebildet. Die Tiefe und die Ausbildung der Nut 48 und somit das Maß der Beabstandung ist entsprechend der Ausbildung des Schraubenkopfs der Wandbefestigungsschraube gewählt, so dass dieser mit minimalem Spiel zwischen Öffnungsberandung 42 und Zarge in der Nut verschiebbar aufnehmbar ist.

Wenn eine Verstärkungsrippe 58 an wenigstens einem der Randbereiche 44.1, 44.2, insbesondere dem frei endenden ersten Randbereich 44.1, vorgesehen ist, ist diese vorzugsweise auf der gegenüberliegenden Seite der Nut 48 vorgesehen, so dass der Randbereich 44.1 trotz der Nut 48 auch in diesem Bereich stabil ausgeführt ist.

In der in Fig. 5 dargestellten Ausführung ist der Zargenbefestigungshaken 10 ausgebildet mit der ersten und zweiten Befestigungslasche 20.1, 20.2, wobei der Einhängebereich 12 U-förmig ausgebildet ist, wobei ein Randbereich 44.2 der länglichen Öffnung 14 innerhalb der U-Form länger als der gegenüberliegende Randbereich 44.1 ist. Der Zargenbefestigungshaken 10 wird mit der in Fig. 5 links gezeigten runden Ende der länglichen Öffnung nach oben gerichtet an der Rückseite der Zarge an dort werkseitig vorgefertigten Bohrungen, die die Position vorgeben, montiert und die Zarge wird in die Richtung, in die die erste Seite 18 weist, in die Türöffnung eingeführt, bis die vorher montierten Wandbefestigungsschrauben an dem vorstehenden zweiten geradlinigen Randbereich 44.2 anschlagen, dann wird die Zarge nach unten bewegt, so dass der Schraubenkopf auf beiden Seiten durch die Randbereiche 44.1, 44.2 hintergriffen wird und die Zarge so auf der Wandbefestigungsschraube eingehängt wird. An den beiden Längsholmen der Zarge sind jeweils spiegelbildlich zueinander ausgebildete unterschiedliche Ausführungen dieses Zargenbefestigungshakens 10 zu verwenden.

Bei der in den Fig. 6 bis 12 dargestellten Ausführungsform ist eine in den Fig. 6 bis 9 dargestellte Variante zur Verwendung an dem linken Zargenholm und eine hierzu spiegelbildliche, in den Fig. 10 bis 12 dargestellte Variante zur Verwendung an dem rechten Zargenholm vorgesehen. Der jeweilige Zargenbefestigungshaken 10 wird mit dem in Fig. 6 bzw. Fig. 10 jeweils links dargestellten Enden nach oben gerichtet an der Außenseite (d.h. Rückseite) des linken bzw. rechten Zargenholms der Zarge an dort werkseitig vorgefertigten Bohrungen, die die Position vorgeben, montiert. Die Zarge wird in die Richtung, in die die erste Seite 18 weist, in die Türöffnung eingeführt, bis die vorher montierten Wandbefestigungsschrauben durch den Einführbereich 38 hindurchgeführt sind an dem zweiten geradlinigen Randbereich 44.2 anschlagen. Dann wird die Zarge nach unten bewegt, so dass der Schraubenkopf auf beiden Seiten durch die Randbereiche 44.1, 44.2 hintergriffen wird und die Zarge so auf der Wandbefestigungsschraube eingehängt wird.

In der in den Fig. 1 bis 4 dargestellten Ausführung ist der Zargenbefestigungshaken 10 ausgebildet mit einer ersten bis vierten Befestigungslasche 20.1-20.4. Bei anderen Ausführungsformen sind im bestimmungsgemäßen Gebrauch oben bzw. unten (d.h. links und rechts in Fig. 4) die Befestigungslaschen 20.1, 20.2 vorgesehen, wie bei der dritten Ausführung nach Fig. 6 bis 12. Anders als bei der Ausführung nach den Fig. 5 bis 12 ist bei der Doppelausführung, von der ein Beispiel in Fig. 1 bis 4 gezeigt ist, zumindest der Einhängebereich oder der gesamte Zargenbefestigungshaken 10 symmetrisch zu einer Mittelebene 54 ausgebildet ist, die senkrecht zur Längserstreckungsrichtung der länglichen Öffnung 14 verläuft. Dadurch lässt sich der gleiche Zargenbefestigungshaken 10 sowohl links als auch rechts an der Zarge verwenden, und das Einhängen erfolgt analog wie oben zu der einfachen Ausführung beschrieben an der jeweils nach oben gerichteten Hälfte des Zargenbefestigungshakens 10. Bei den dargestellten Ausführungsformen der Doppelausführung ist der gesamte Zargenbefestigungshaken 10 mit Ausnahme der Bohrung 34 zur Hilfsbefestigung bei entfernten Begrenzungsmitteln 26 zur Mittelebene 54 spiegelsymmetrisch.

Beispielsweise sind zwei Bohrungen 34 vorgesehen, die derart angeordnet sind, dass sie bei Drehen des Zargenbefestigungshakens 10 um 180° um eine senkrecht zur Zeichnungsebene der Fig. 3 und 4 durch das Zentrum des Befestigungshakens 10 verlaufende Mittelachse auf der gleichen Stelle liegen. Mit anderen Worten sind sie punktsymmetrisch bzw. achsensymmetrisch zu dieser Mittelachse ausgebildet.

Bei einigen Ausführungsformen ist zur Versteifung des Zargenbefestigungshakens 10 vorgesehen, dass jede Befestigungslasche 20.1-20.4 mittels mehrerer abgeschrägter Verstärkungsrippen 56 mit dem Einhängebereich 12 verbunden ist.

Bei einigen Ausführungsformen ist weiter vorgesehen, die Nut 48, die auf der der Zarge zuzuwendenden Seite des Einhängebereichs 12 zur Aufnahme des Schraubenkopfes vorgesehen ist, abgerundet ausgebildet ist. Auch dies trägt zur Versteifung des Zargenbefestigungshakens 10 bei.

Zur schaumlosen Montage der Zarge wird dann ein Set verwendet, das mehrere Zargenbefestigungshaken 10 nach einer der voranstehenden Ausgestaltungen sowie Wandbefestigungsschrauben zum Einschrauben mit definierter Schraubenkopfposition in der Laibung, an der die Zargenbefestigungshaken 10 einzuhängen sind, aufweist. Ausgestaltungen betreffen auch eine entsprechend ausgerüstete Zarge, insbesondere aus Holzwerkstoffen umfassend ein solches Set und/oder mehrere Zargenbefestigungshaken 10. Für nähere Einzelheiten zu möglichen Ausführungen von Zarge, Wandbefestigungsschrauben und Befestigungsmitteln wird auf die Literaturstelle [1] verwiesen.

Ein mögliches Montageverfahren zur Montage der Zarge umfasst die Schritte Einschrauben der Wandbefestigungsschrauben an vorbestimmten Stellen in der Leibung, Befestigen der Zargenbefestigungshaken 10 an werkseitig eingebrachten Bohrungen in der Zarge und Einhängen der Zargenbefestigungshaken 10 an den Schraubenköpfen der Wandbefestigungsschrauben, wobei eine dreidimensionale Verstellung durchführbar ist durch
- Verstellung in der Höhe durch das Rutschen der Wandbefestigungsschraube im Einhängebereich 12 des Zargenbefestigungshakens 10;
- Verstellung in der Leibungstiefe durch das Entfernen des Begrenzungsmittels 26, insbesondere durch Herausbrechen der Zapfen 28 in den Langlöchern; und
- seitliche Verschiebung der Zarge durch die Veränderung der Einschraubtiefe der zugehörigen Wandbefestigungsschrauben.

Eine genaue Positionierung der Zargenbefestigungshaken 10 auf der Zargenrückseite beim Befestigen der Befestigungshaken erfolgt durch
- die genauen Bohrungen der Befestigungspunkte auf der Zargenrückseite;
- die Zapfenlänge, deren Abstand den Schraubendurchmesser entsprechen
- den Schraubenkopf der Zargenbefestigungsschrauben, der in dem Langloch nur minimales Spiel hat.

Bevorzugte Ausgestaltungen der Erfindung betreffen einen Zargenbefestigungshaken (10), der an der Rückseite einer Zarge befestigbar ist, um die Zarge bei einer schaumlosen Montage an einer in eine Türleibung eingebrachten wandseitigen Wandbefestigungsschraube einzuhängen. Der Zargenbefestigungshaken (10) hat dementsprechend einen Einhängebereich (12) zum Einhängen eines Schraubenkopfs der Wandbefestigungsschraube. Der Einhängebereich (12) weist eine längliche Öffnung (14) zur verschiebbaren hintergreifenden Aufnahme des Schraubenkopfes der Wandbefestigungsschraube auf. Um den Zargenbefestigungshaken funktionell zu verbessern, insbesondere die Zarge besser positioniert montieren zu können, wird vorgeschlagen, dass der Zargenbefestigungshaken (10) weiter eine Zargenbefestigungseinrichtung (16) zur Befestigung des Zargenbefestigungshaken (10) an der Zarge aufweist, die einstellbar ist, um die Position, an der der Zargenbefestigungshaken (10) an der Zarge befestigt wird, in Richtung quer zur Erstreckung der länglichen Öffnung (14) einzustellen. Insbesondere ist ein einstellbarer Anschlag, wie insbesondere ein aus einem Langloch (24) entfernbares Begrenzungsmittel vorgesehen.

### Bezugszeichenliste:

- 10: Zargenbefestigungshaken
- 12: Einhängebereich
- 14: längliche Öffnung
- 16: Zargenbefestigungseinrichtung
- 18: erste Seite
- 20.1: erste Befestigungslasche
- 20.2: erste Befestigungslasche
- 20.3: erste Befestigungslasche
- 20.4: erste Befestigungslasche
- 22: zweite Seite
- 24: Langloch
- 26: Begrenzungsmittel
- 28: Zapfen
- 30: schmales Ende
- 34: Bohrung
- 38: Einführbereich
- 40: Schraubenkopfaufnahmebereich
- 42: Öffnungsberandung
- 44.1: erster geradliniger Randbereich
- 44.2: zweiter geradliniger Randbereich
- 46: Einführschräge
- 48: Nut
- 50: Unterseite
- 52: Auflagefläche
- 54: Mittelebene
- 56: Verstärkungsrippe (der Befestigungslasche)
- 58: Verstärkungsrippe (des Randbereichs)
- 60: Schmalendbereich

## Patentansprüche

1. Zargenbefestigungshaken (10) zur Montage an der Rückseite einer Zarge, um diese bei einer schaumlosen Montage an einer in eine Türleibung eingebrachten wandseitigen Wandbefestigungsschraube einzuhängen, wobei der Zargenbefestigungshaken (10) einen Einhängebereich (12) zum Einhängen eines Schraubenkopfs der Wandbefestigungsschraube aufweist,
wobei der Einhängebereich (12) eine längliche Öffnung (14) zur verschiebbaren hintergreifenden Aufnahme des Schraubenkopfes der Wandbefestigungsschraube aufweist, **dadurch gekennzeichnet, dass** der Zargenbefestigungshaken (10) weiter eine Zargenbefestigungseinrichtung (16) zur Befestigung des Zargenbefestigungshaken (10) an der Zarge aufweist, die einstellbar ist, um die Position, an der der Zargenbefestigungshaken (10) an der Zarge befestigt wird, in Richtung quer zur Erstreckung der länglichen Öffnung (14) einzustellen.

2. Zargenbefestigungshaken (10) nach Anspruch 1, **dadurch gekennzeichnet, dass** die Zargenbefestigungseinrichtung (16) eine erste Befestigungslasche (20.2) und eine zweite Befestigungslasche (20.2) zur Befestigung des Zargenbefestigungshakens (10) an der Zarge aufweist, wobei vorzugsweise
2.1 die erste Befestigungslasche (20.1) an einer ersten Seite (18) des Einhängebereichs (12) angeordnet ist und die zweite Befestigungslasche (20.2) an einer der ersten Seite (18) gegenüberliegenden zweiten Seite (22) des Einhängebereichs (12) angeordnet ist oder
2.2 wobei die erste und zweite Befestigungslasche (20.1, 20.2) sich auf gegenüberliegenden Enden in Richtung längs zur länglichen Öffnung von dem Einhängebereich weg erstrecken und/oder Schmalendbereiche des Zargenbefestigungshakens bilden.

3. Zargenbefestigungshaken (10) nach einem der voranstehenden Ansprüche, **dadurch gekennzeichnet**,
3.1 dass die Zargenbefestigungseinrichtung (16) einen in der Position einstellbaren Anschlag zum Anschlagen gegen ein Zargenbefestigungsmittel aufweist; und/oder
3.2 dass die Zargenbefestigungseinrichtung (16) wenigstens ein Langloch (24) mit einem entfernbaren Begrenzungsmittel (26) zur Begrenzung einer Verschiebbarkeit eines Zargenbefestigungsmittels, das durch das Langloch (24) hindurchgreift, in dem Langloch (24) aufweist.

4. Zargenbefestigungshaken (10) nach Anspruch 2 und 3, **dadurch gekennzeichnet,**
**dass** jede Befestigungslasche (20.2-20.4) ein Langloch (24) und als Begrenzungsmittel (26) wenigstens einen in das Langloch (24) hineinragenden entfernbaren Zapfen (28) hat.

5. Zargenbefestigungshaken (10) nach Anspruch 4, **gekennzeichnet durch** wenigstens eines oder mehrere der Merkmale:
5.1 dass der wenigstens eine Zapfen (28) von einem schmalen Ende (30) des Langlochs (24) in das Langloch (24) hineinragt;
5.2 dass ein Paar Zapfen (28) von gegenüberliegenden Seiten in das Langloch (28) hineinragt;
5.3 dass der wenigstens eine Zapfen (28) herausbrechbar ist; und/oder
5.4 dass der wenigstens eine Zapfen (28) eine Sollbruchstelle aufweist.

6. Zargenbefestigungshaken (10) nach einem der Ansprüche 3 bis 5, **dadurch gekennzeichnet,**
**dass** ein weiterer Befestigungsbereich oder eine gegenüber dem Langloch kleinere Öffnung oder Bohrung (34) zur Sicherung der Position des Zargenbefestigungshaken (10) an der Zarge bei entferntem Begrenzungsmittel (26) vorgesehen ist.

7. Zargenbefestigungshaken (10) nach einem der voranstehenden Ansprüche, **dadurch gekennzeichnet,**
**dass** der Einhängebereich (12) eine längliche Öffnung (14) zur verschiebbaren hintergreifenden Aufnahme des Schraubenkopfes der Wandbefestigungsschraube aufweist, wobei die längliche Öffnung (14) einen sich zu der ersten Seite (18) hin öffnenden Einführbereich (38) zum Einführen des Schraubenkopfes in den Einhängebereich (12) und eine länglichen Schraubenkopfaufnahmebereich (40) mit einer Öffnungsberandung (42) mit zwei gegenüberliegenden im Wesentlichen parallelen geradlinigen Randbereichen (44.1, 44.2) hat, wobei die Öffnungsberandung (42) von einer Auflagefläche (52) der Zargenbefestigungseinrichtung (16), die zur Auflage an der Zarge bestimmt ist, beabstandet ist, um den Schraubenkopf zu hintergreifen.

8. Zargenbefestigungshaken (10) nach Anspruch 2 oder nach einem der Ansprüche 3 bis 7, soweit auf Anspruch 2 zurückbezogen,
8.1 ausgebildet mit einer ersten (20.1) und zweiten (20.2) Befestigungslasche, wobei der Einhängebereich (12) U-förmig ausgebildet ist, wobei ein näher zur zweiten Seite (22) positionierter zweiter geradliniger Randbereich (44.2) der länglichen Öffnung (14) länger als der gegenüberliegende erste geradlinige Randbereich (44.1) ist; oder
8.2 ausgebildet mit einer ersten bis vierten Befestigungslasche (20.1-20.4), wobei zumindest der Einhängebereich (12) oder der gesamte Zargenbefestigungshaken (10) symmetrisch zu einer Mittelebene (54) ausgebildet ist, die senkrecht zur Längserstreckungsrichtung der länglichen Öffnung (14) verläuft; oder
8.3 ausgebildet nur mit einer ersten und einer zweiten Befestigungslasche (20.1, 20.2), die sich in Erstreckungsrichtung der länglichen Öffnung (14) auf beiden Seiten an den Einhängebereich (12) anschließen, wobei ein näher zur zweiten Seite (22) positionierter zweiter geradliniger Randbereich (44.2) der länglichen Öffnung (14) länger als der gegenüberliegende erste geradlinige Randbereich (44.1) ist und wobei zwischen dem ersten geradlinigen Randbereich (44.1) und der zweiten Befestigungslasche (20.2) ein seitlicher Einführbereich (38) zum Einführen der Wandbefestigungsschraube in die längliche Öffnung (14) gebildet ist.

9. Zargenbefestigungshaken (10) nach einem der voranstehenden Ansprüche, **dadurch gekennzeichnet,**
**dass** jede Befestigungslasche (20.1-20.4) mittels mehrerer abgeschrägter Verstärkungsrippen (56) mit dem Einhängebereich (12) verbunden ist.

10. Zargenbefestigungshaken (10) nach einem der voranstehenden Ansprüche, **dadurch gekennzeichnet,**
**dass** auf der der Zarge zuzuwendenden Seite des Einhängebereichs (12) eine vorzugsweise abgerundete Nut (48) zur Aufnahme des Schraubenkopfes vorgesehen ist.

11. Set zur schaumlosen Montage einer Zarge, umfassend mehrere Zargenbefestigungshaken (10) nach einem der voranstehenden Ansprüche sowie Wandbefestigungsschrauben zum Einschrauben mit definierter Schraubenkopfposition in der Laibung, an der die Zargenbefestigungshaken (10) einzuhängen sind.

12. Zarge, insbesondere aus Holzwerkstoffen, umfassend ein Set nach Anspruch 11 und/oder mehrere Zargenbefestigungshaken (10) nach einem der Ansprüche 1 bis 10.

13. Montageverfahren zur Montage einer Zarge nach Anspruch 12 und/oder einer Zarge mittels Befestigungshaken nach einem der Ansprüche 1 bis 10 oder mittels eines Sets nach Anspruch 11, umfassend Einschrauben der Wandbefestigungsschrauben an vorbestimmten Stellen in der Leibung, Befestigen der Zargenbefestigungshaken (10) an werkseitig eingebrachten Bohrungen in der Zarge und Einhängen der Zargenbefestigungshaken (10) an den Schraubköpfen der Wandbefestigungsschrauben, wobei eine dreidimensionale Verstellung vorgenommen wird durch
• Verstellung in der Höhe durch das Rutschen der Wandbefestigungsschraube im Einhängebereich (12) des Zargenbefestigungshakens (10);
• Verstellung in der Leibungstiefe durch
∘ das Einstellen der Zargenbefestigungseinrichtung (16) oder
∘ Einstellen des Anschlags oder
∘ Entfernen des Begrenzungsmittels (26) oder
∘ Herausbrechens der Zapfen (28) in den Langlöchern;
• seitliche Verschiebung der Zarge durch die Veränderung der Einschraubtiefe der zugehörigen Wandbefestigungsschrauben.

14. Montageverfahren nach Anspruch 13, **dadurch gekennzeichnet,**
**dass** eine genaue Positionierung der Zargenbefestigungshaken (10) auf der Zargenrückseite beim Befestigen der Zargenbefestigungshaken (10) erfolgt durch
• die genauen Bohrungen der Befestigungspunkte auf der Zargenrückseite;
• die Länge der Zapfen (28), deren Abstand den Schraubendurchmesser entsprechen
• den Schraubenkopf der zargenseitigen Befestigungsschrauben, der in dem Langloch nur minimales Spiel hat.

## Claims

1. Frame fixing hook (10) for mounting on the rear side of a frame for hanging the frame on a wall-side wall-mounting screw inserted into a door reveal in foam-free mounting, wherein the frame fixing hook (10) comprises a hanging region (12) for hanging a screw head of the wall-mounting screw,
the hanging region (12) having an elongate opening (14) for the displaceable, rearwardly engaging accommodation of the screw head of the wall-mounting screw, **characterized in that**
the frame fixing hook (10) further comprises a frame fixing device (16) for fixing the frame fixing hook (10) to the frame, which is adjustable to adjust the position at which the frame fixing hook (10) is fixed to the frame in a direction transverse to the elongated opening (14).

2. Frame fixing hook (10) according to claim 1, **characterized in that** the frame fixing device (16) has a first mounting bracket (20.2) and a second mounting bracket (20.2) for mounting the frame fixing hook (10) to the frame, wherein preferably
2.1 the first mounting bracket (20.1) is arranged on a first side (18) of the hanging region (12) and the second mounting bracket (20.2) is arranged on a second side (22) of the hanging region (12) opposite the first side (18) or
2.2 the first and second mounting brackets (20.1, 20.2) extend away from the hanging region and/or form narrow-end regions of the frame fixing hook at the opposite ends in a direction along the elongated opening.

3. Frame fixing hook (10) according to any one of the preceding claims, **characterized in that**
3.1 the frame fixing device (16) has a position-adjustable stop for striking against a frame-fixing means; and/or
3.2 the frame fixing device (16) has at least one elongated hole (24) with a removable limiting means (26) in said elongated hole (24), for limiting the displaceability of a frame fixing means which penetrates through the elongated hole (24).

4. Frame fixing hook (10) according to claims 2 and 3, **characterized in that** each mounting bracket (20.2-20.4) has an elongated hole (24) and as a limiting means (26) at least one removable pin (28) penetrating into the elongated hole (24).

5. Frame fixing hook (10) according to claim 4, **characterized by** at least on or more of the following features:
5.1 that the at least one pin (28) penetrates into the elongated hole (24) from a narrow end (30) of the elongated hole (24);
5.2 that a pair of pins (28) penetrates into the elongated hole (28) from opposite sides;
5.3 that the at least one pin (28) can be broken out; and/or
5.4 that the at least one pin (28) has a predetermined breaking point.

6. Frame fixing hook (10) according to any one of claims 3 to 5, **characterized in that**
a further fixing region or a smaller opening or bore (34) compared to the elongated hole is provided to secure the position of the frame fixing hook (10) on the frame when the limiting means (26) is removed.

7. Frame fixing hook (10) according to any one of the preceding claims,
**characterized in that**
the hanging region (12) has an elongated opening (14) for the displaceable, rearwardly engaging accommodation of the screw head of the wall-mounting screw, the elongated opening (14) having an insertion region (38) opening towards the first side (18) for inserting the screw head into the hanging region (12) and an elongated screw-head receiving region (40) having an opening edge (42) with two opposite, essentially parallel, straight edge regions (44.1 , 44.2), the opening edge (42) being spaced from a bearing surface (52) of the frame fixing device (16), which is intended for bearing against the frame, in order to engage behind the screw head.

8. Frame fixing hook (10) according to claim 2 or according to any one of claims 3 to 7, as far as dependent on claim 2,
8.1 designed with a first (20.1) and second (20.2) mounting bracket, the hanging region (12) being formed in a U-shape, a second straight edge region (44.2) of the elongated opening (14), which is positioned closer to the second side, being longer than the opposite first straight edge region (44.1); or
8.2 designed with a first to fourth mounting bracket (20.1-20.4), wherein at least the hanging region (12) or the entire frame fixing hook (10) is formed symmetrically with respect to a center plane (54) which extends perpendicularly to the longitudinal extension of the elongate opening (14); or
8.3 designed only with a first and a second mounting bracket (20.1, 20.2) which adjoin the hanging region (12) on both sides in the direction of extension of the elongate opening (14), wherein a second straight edge region (44.2) of the elongate opening (14), which is positioned closer to the second side (22), is longer than the opposite first straight edge region (44.1), and wherein a lateral insertion region (38) for inserting the wall-mounting screw into the elongated opening (14) is formed between the first straight edge region (44.1) and the second mounting bracket (20.2).

9. Frame fixing hook (10) according to any one of the preceding claims,
**characterized in that**
each mounting bracket (20.1, 20.2) is connected to the hanging region (12) by means of a plurality of bevelled reinforcing ribs (56).

10. Frame fixing hook (10) according to any one of the preceding claims,
**characterized in that**
a preferably rounded groove (48) for receiving the screw head is provided on that side of the hanging region (12) which is to face the frame.

11. Set for foam-free mounting of a frame, the set comprising a plurality of frame fixing hooks (10) according to one of the preceding claims, and wall-mounting screws for screwing in with a defined screw-head position in the reveal where the frame fixing hooks (10) are to be hung.

12. Frame, in particular made of wood-based materials, comprising a set according to claim 11 and/or several frame fixing hooks (10) according to one of claims 1 to 10.

13. Mounting method for mounting a frame according to claim 12 and/or a frame by means of fixing hooks according to one of claims 1 to 10 or by means of a set according to claim 11, the method comprising screwing in the wall-mounting screws at predetermined points in the reveal, fixing the frame fixing hooks (10) to holes drilled in the factory in the frame and hanging the frame fixing hooks (10) on the screw heads of the wall-mounding screws, a three-dimensional adjustment being carried out by
• adjustment in height by sliding the wall-mounting screw in the hanging region (12) of the frame fixing hook (10);
• adjustment in the reveal depth by
∘ adjusting the frame mounting device (16) or
∘ adjusting the stop or
∘ removing the limiting means (26) or
∘ breaking out the pins (28) in the elongated holes;
• lateral displacement of the frame by changing the screw-in depth of the associated wall-mounting screws.

14. Mounting method according to claim 13, **characterized in that** precise positioning of the frame fixing hooks (10) on the rear side of the frame when fixing the frame fixing hooks (10) is achieved by
• the precise drilling of the mounting points on the rear side of the frame;
• the length of the pins (28), the distance between which corresponds to the screw diameter
• the screw head of the mounting screws on the frame side, which has only minimal play in the elongated hole.

## Revendications

1. Crochet de fixation de châssis (10) pour le montage sur la face arrière d'un châssis pour accrocher le châssis à une vis de fixation murale insérée dans une embrasure de porte dans un montage sans mousse, dans lequel le crochet de fixation de châssis (10) comprend une zone d'accrochage (12) pour accrocher une tête de vis de la vis de fixation murale,
la zone d'accrochage (12) présente une ouverture allongée (14) pour le logement déplaçable et engagé vers l'arrière de la tête de vis de la vis de fixation murale, **caractérisé en ce que**
le crochet de fixation de châssis (10) comprend en outre un dispositif de fixation de châssis (16) pour fixer le crochet de fixation de châssis (10) au châssis, qui est réglable pour ajuster la position à laquelle le crochet de fixation de châssis (10) est fixé au châssis dans une direction transversale à l'ouverture allongée (14).

2. Crochet de fixation de châssis (10) selon la revendication 1, **caractérisé en ce que** le dispositif de fixation de châssis (16) a une première patte de fixation (20.2) et une deuxième patte de fixation (20.2) pour monter le crochet de fixation de châssis (10) sur le châssis, dans lequel de préférence
2.1 la première patte de fixation (20.1) est disposée sur un premier côté (18) de la zone d'accrochage (12) et la deuxième patte de fixation (20.2) est disposée sur un second côté (22) de la zone d'accrochage (12) opposé au premier côté (18) ou
2.2 la première et la deuxième patte de fixation (20.1, 20.2) s'éloignent de la zone d'accrochage et/ou forment des extrémités étroites du crochet de fixation de châssis aux extrémités opposées dans une direction le long de l'ouverture allongée.

3. Crochet de fixation de châssis (10) selon l'une quelconque des revendications précédentes, **caractérisé en ce que**
3.1 le dispositif de fixation de châssis (16) comporte une butée réglable en position pour frapper un moyen de fixation de châssis; et/ou
3.2 le dispositif de fixation de châssis (16) a au moins un trou allongé (24) avec un moyen de limitation amovible (26) dans ledit trou allongé (24), pour limiter la capacité de déplacement d'un moyen de fixation de châssis qui pénètre à travers le trou allongé (24).

4. Crochet de fixation de châssis (10) selon les revendications 2 et 3, **caractérisé en ce que**
chaque patte de fixation (20.2-20.4) comporte un trou allongé (24) et, comme moyen de limitation (26), au moins une goupille amovible (28) pénétrant dans le trou allongé (24).

5. Crochet de fixation de châssis (10) selon la revendication 4, **caractérisé par** au moins une ou plusieurs des caractéristiques suivantes:
5.1 l'au moins une goupille (28) pénètre dans le trou allongé (24) à partir d'une extrémité étroite (30) du trou allongé (24);
5.2 une paire de goupilles (28) pénètre dans le trou allongé (28) par des côtés opposés;
5.3 l'au moins une goupille (28) peut être cassée; et/ou
5.4 l'au moins une goupille (28) a un point de rupture prédéterminé.

6. Crochet de fixation de châssis (10) selon l'une quelconque des revendications 3 à 5, **caractérisé en ce**
**qu'**une autre zone de fixation ou une ouverture ou un alésage (34) plus petit que le trou allongé est prévu pour sécuriser la position du crochet de fixation de châssis (10) sur le châssis lorsque le moyen de limitation (26) est enlevé.

7. Crochet de fixation de châssis (10) selon l'une quelconque des revendications précédentes, **caractérisé en ce que**
la zone d'accrochage (12) présente une ouverture allongée (14) pour le logement déplaçable et engagé vers l'arrière de la tête de la vis de fixation murale, l'ouverture allongée (14) présentant une zone d'insertion (38) s'ouvrant vers le premier côté (18) pour l'insertion de la tête de la vis dans la zone d'accrochage (12) et une zone allongée de réception de la tête de la vis (40) présentant un bord d'ouverture (42) avec deux zones de bord droites opposées, essentiellement parallèles (44.1, 44.2), le bord d'ouverture (42) étant éloigné d'une surface d'appui (52) du dispositif de fixation de châssis (16), qui est destiné à s'appuyer sur le châssis, afin de s'engager derrière la tête de la vis.

8. Crochet de fixation de châssis (10) selon la revendication 2 ou selon l'une quelconque des revendications 3 à 7, dans la mesure où il dépend de la revendication 2,
8.1 conçu avec une première (20.1) et une deuxième (20.2) patte de fixation, la zone d'accrochage (12) étant en forme de U**,** un second bord droit (44.2) de l'ouverture allongée (14), qui est positionné plus près du second côté, étant plus long que le premier bord droit opposé (44.1); ou
8.2 conçu avec une première à une quatrième patte de fixation (20.1-20.4), au moins la zone d'accrochage (12) ou l'ensemble du crochet de fixation de châssis (10) étant formé symétriquement par rapport à un plan central (54) qui s'étend perpendiculairement à l'extension longitudinale de l'ouverture allongée (14); ou
8.3 conçu uniquement avec une première et une deuxième patte de fixation (20.1, 20.2) qui jouxtent la zone d'accrochage (12) des deux côtés dans la direction de l'extension de l'ouverture allongée (14), une deuxième zone de bord droit (44. 2) de l'ouverture allongée (14), qui est positionnée plus près du deuxième côté (22), étant plus longue que la première zone de bord droite opposée (44.1), et une zone d'insertion latérale (38) pour l'insertion de la vis de fixation murale dans l'ouverture allongée (14) étant formée entre la première zone droite (44.1) et la deuxième patte de fixation (20.2).

9. Crochet de fixation de châssis (10) selon l'une quelconque des revendications précédentes, **caractérisé en ce que**
chaque patte de fixation (20.1, 20.2) est reliée à la zone d'accrochage (12) au moyen d'une pluralité de nervures de renforcement biseautées (56).

10. Crochet de fixation de châssis (10) selon l'une quelconque des revendications précédentes,
**caractérisé en ce que**
une rainure (48), de préférence arrondie, destinée à recevoir la tête de la vis est prévue sur le côté de la zone d'accrochage (12) qui doit faire face au châssis.

11. Ensemble de montage sans mousse d'un châssis, ledit ensemble comprenant plusieurs crochets de fixation de châssis (10) selon l'une des revendications précédentes, et des vis de montage mural pour le vissage avec une position définie de la tête de vis dans l'espace où les crochets de fixation de châssis (10) doivent être accrochés.

12. Châssis, notamment en matériaux en bois, comprenant un ensemble selon la revendication 11 et/ou plusieurs crochets de fixation de châssis (10) selon l'une des revendications 1 à 10.

13. Procédé de montage d'un châssis selon la revendication 12 et/ou d'un châssis au moyen de crochets de fixation selon l'une des revendications 1 à 10 ou au moyen d'un ensemble selon la revendication 11, le procédé comprenant le vissage des vis de fixation murale en des points prédéterminés de l'embrasure, la fixation des crochets de fixation de châssis (10) dans des trous percés en usine dans le châssis et l'accrochage des crochets de fixation de châssis (10) sur les têtes de vis des vis de fixation murale, un ajustement tridimensionnel étant réalisé par
• réglage de la hauteur en glissant la vis de fixation murale dans la zone d'accrochage (12) du crochet de fixation de châssis (10);
• le réglage de la profondeur de l'embrasure
∘ en réglant le dispositif de fixation de châssis (16) ou
∘ en réglant la butée ou
∘ en retirant le moyen de limitation (26) ou
∘ en cassant les goupilles (28) dans les trous allongés;
• le déplacement latéral du châssis en modifiant la profondeur de vissage des vis de fixation murale associées.

14. Procédé de montage selon la revendication 13, **caractérisé en ce que** le positionnement précis des crochets de fixation de châssis (10) sur la face arrière du châssis lors de la fixation des crochets de fixation de châssis (10) est réalisé par
• le perçage précis des points de fixation sur la face arrière du châssis;
• la longueur des goupilles (28), dont la distance correspond au diamètre de la vis
• la tête des vis de fixation du côté du châssis, qui n'a qu'un jeu minime dans le trou allongé.
